# EUROPÄISCHE PATENTANMELDUNG

(11) **EP 4 699 756 A1**
(43) Veröffentlichungstag der Anmeldung: **25.02.2026**
(21) Anmeldenummer: 24220935.1
(22) Anmeldetag: 18.12.2024
(51) Int. Cl.: B26B 19/38, A45D 27/46

(54) **REINIGUNGSVORRICHTUNG FÜR HAARSCHNEIDEMASCHINEN SOWIE VERFAHREN ZUM REINIGEN EINER HAARSCHNEIDEMASCHINE**

(30) Priorität: 19.08.2024 DE 102024123651
(71) Anmelder: Stölting, Anthony Yankah, 21224 Rosengarten (DE)
(72) Erfinder: Stölting, Anthony Yankah, 21224 Rosengarten (DE)
(74) Vertreter: Seemann & Partner Patentanwälte mbB

(57) **Zusammenfassung**

Die Erfindung betrifft eine Reinigungsvorrichtung (10) für Haarschneidemaschinen (11) umfassend ein Gehäuse (12) und ein Aufnahmefach (13) in das die Haarschneidemaschine (11) einbringbar ist, wobei in dem Aufnahmefach (14) eine Auflagevorrichtung (15) vorgesehen ist, die ausgebildet ist, eine in das Aufnahmefach (13) eingebrachte Haarschneidemaschine (11) zu halten oder die Einbringtiefe der Haarschneidevorrichtung (11) zu begrenzen, wobei wenigstens eine Düse (16) vorgesehen ist, die ausgebildet ist, eine Reinigungsflüssigkeit (17) auf eine in das Aufnahmefach (14) eingebrachte Haarschneidemaschine (11) zu applizieren, insbesondere zu sprühen oder zu spritzen, wobei ein Flüssigkeitsauffangbecken (13) vorgesehen ist, das ausgebildet ist, Reinigungsflüssigkeiten (17) nach dem Applizieren aus der wenigstens einen Düse (16) aufzufangen, wobei zudem eine Filtervorrichtung (18) vorgesehen ist, die zwischen der Düse (16) und einem Boden (19) des Flüssigkeitsauffangbecken (13) angeordnet und ausgebildet ist, ein Abfließen der Reinigungsflüssigkeit (17) einzuschränken oder zu verlangsamen.

## Beschreibung

Die Erfindung betrifft eine Reinigungsvorrichtung für Haarschneidemaschinen umfassend ein Gehäuse und ein Aufnahmefach, in das die Haarschneidemaschine einbringbar ist. Die Erfindung betrifft ferner ein Verfahren zum Reinigen einer Haarschneidemaschine.

Im Friseurbereich kann es durch Verwendung von Haarschneidemaschinen, wie beispielsweise Trimmern, zur Übertragung von Bakterien, Pilzen, Keimen etc. kommen, falls die Haarschneidemaschinen nicht ausreichend gereinigt werden. Derartige Haarschneidemaschinen werden nicht nur zum Schneiden von Kopfhaaren oder Barthaaren verwendet, sondern auch zum Schneiden von Haaren an der Ohrmuschel, an der Nase, den Augenbrauen und den Mundwinkeln.

EP 1 646 298 B1 offenbart ein System mit einem Trockenrasierapparat und mit einer als Reinigungsstation ausgebildeten Reinigungsvorrichtung zum Reinigen eines Scherkopfes des Trockenrasierapparats, wobei eine Reinigungsflüssigkeit an dem Scherkopf entlanggeleitet wird und anschließend ein Filterelement vorgesehen ist, das kleine Partikel, die kleiner als 0,1 mm sind, das Filterelement durchströmen können.

US 2023/0093909 A1 offenbart eine Reinigungsstation für Haarschneidemaschinen. Die Haarschneidemaschine hat eine Reinigungsstation, in der mit Druckluft Partikel von der Haarschneidemaschine weggeblasen werden. Außerdem ist eine Station vorgesehen, in der ein Desinfektionsmittel wie Alkohol auf die Haarschneidemaschine aufgetragen wird. Hierzu wird die Haarschneidemaschine in eine Öffnung hineingehalten. Während des Abblasens von Material und auch während des Aufbringens eines Desinfektionsmittels wird die Haarschneidemaschine durch die Bedienperson gehalten.

Es ist Aufgabe der Erfindung eine sichere und verlässliche Reinigung von Haarschneidemaschinen, insbesondere in einem Friseurgeschäft, zu ermöglichen.

Gelöst wird diese Aufgabe durch eine Reinigungsvorrichtung für Haarschneidemaschinen umfassend ein Gehäuse und ein Aufnahmefach in das die Haarschneidemaschine einbringbar ist, wobei in dem Aufnahmefach eine Auflagevorrichtung vorgesehen ist, die ausgebildet ist, eine in das Aufnahmefach eingebrachte Haarschneidemaschine zu halten und die Einbringtiefe der Haarschneidemaschine zu begrenzen, wobei wenigstens eine Düse vorgesehen ist, die ausgebildet ist, eine Reinigungsflüssigkeit auf eine in das Aufnahmefach eingebrachte Haarschneidemaschine zu applizieren, insbesondere zu sprühen oder zu spritzen, wobei ein Flüssigkeitsauffangbecken vorgesehen ist, das ausgebildet ist, Reinigungsflüssigkeiten nach dem Applizieren aus der wenigstens einen Düse aufzufangen, wobei zudem eine Flüssigkeitsrückhaltevorrichtung vorgesehen ist, die zwischen der Düse und einem Boden des Flüssigkeitsauffangbecken angeordnet ist und ausgebildet ist, ein Abfließen der Reinigungsflüssigkeit einzuschränken oder zu verlangsamen.

Durch die erfindungsgemäße Reinigungsvorrichtung ist eine definierte Position der Haarschneidemaschine in der Reinigungsvorrichtung vorgegeben, sodass gezielt der Schneidkopf der Haarschneidemaschine mit Desinfektionsmittel beaufschlagt werden kann. Zudem ermöglicht die erfindungsgemäße Reinigungsvorrichtung ein Ansteigen des Desinfektionsmittels oberhalb der Flüssigkeitsrückhaltevorrichtung bis zum Schneidkopf, sodass nach einiger Zeit des Beginns des Reinigungsvorgangs der Scherkopf bzw. der Schneidkopf der Haarschneidemaschinen in die Reinigungsflüssigkeit eintaucht, wodurch sichergestellt wird, dass Reinigungsflüssigkeit alle Teile des Schneidkopfes erreicht, die verunreinigt sein könnten.

Wenn vorzugsweise die Reinigungsflüssigkeit nicht nur ein Desinfektionsmittel umfasst, wie beispielsweise ein Ethylalkohol oder ein Isopropylalkohol oder Wasserstoffperoxid oder eine keimabtötende Substanz, beispielsweise virentötende Substanz, sondern auch ein Schmiermittel, beispielsweise ein Öl, wird zudem auch der Schneidkopf der Haarschneidemaschine während der Reinigung und Desinfektion gepflegt.

Vorzugsweise umfasst die Flüssigkeitsrückhaltevorrichtung eine Filtervorrichtung und/oder einen mit wenigstens einer Durchlassöffnung versehenen Boden des Aufnahmefachs. In einer Ausführungsform ist entweder eine Filtervorrichtung oder wenigstens eine Durchlassöffnung in dem Boden des Aufnahmefachs vorgesehen, wobei die Filtervorrichtung auch unterhalb des Bodens des Aufnahmefachs oder unterhalb des Aufnahmefachs, insbesondere bei einem bodenlosen Aufnahmefach, angeordnet sein kann. Bevorzugt ist wenigstens eine Durchlassöffnung in dem Boden des Aufnahmefachs und eine Filtervorrichtung vorgesehen. Die Filtervorrichtung dient insbesondere dazu, zusätzlich zu der Einschränkung bzw. Verlangsamung des Abfließens der Reinigungsflüssigkeit auch dafür zu sorgen, dass Partikel in der Filtervorrichtung hängen bleiben, so dass die durch die Filtervorrichtung abfließende Reinigungsflüssigkeit wiederverwendet werden kann.

Vorzugsweise umfasst die Auflagevorrichtung eine Schaltvorrichtung, mittels der eine Reinigung der eingebrachten Haarschneidemaschine, insbesondere automatisch beim Einbringen der Haarschneidemaschine, gestartet wird. Beispielsweise ist ein Teil der Auflagevorrichtung beweglich ausgestaltet und führt durch Einbringen der Haarschneidemaschine und Kontakt mit der Auflagevorrichtung beispielsweise durch die Gewichtskraft der Haarschneidemaschine dazu, dass ein Einschaltknopf bzw. ein anderer Schalter geschaltet wird, sodass ein Startsignal für ein Reinigungsverfahren an eine Steuervorrichtung gegeben wird. Alternativ kann die Auflagevorrichtung zwei elektrische Kontakte aufweisen, die über einen elektrisch leitfähigen Schneidkopf der Haarschneidemaschine kurzgeschlossen werden, sodass hierüber ein Startsignal für die Reinigung initiiert wird.

Vorzugsweise ist eine Steuervorrichtung vorgesehen, die das Reinigungsflüssigkeitsniveau in dem Flüssigkeitsauffangbecken über die Filtervorrichtung und/oder den Boden des Aufnahmefachs anhebt, sodass der Schneidkopf der Haarschneidemaschine im Verlauf der Reinigung von Reinigungsflüssigkeit umspült ist oder wird. Es kann beispielsweise vorgesehen sein, dass mehr Reinigungsflüssigkeit durch die wenigstens eine Düse in Richtung des Schneidkopfes der Haarschneidemaschine abgegeben wird als durch die Flüssigkeitsrückhaltevorrichtung, insbesondere Filtervorrichtung abläuft, so dass sich das Reinigungsflüssigkeitsniveau oberhalb von der Flüssigkeitsrückhaltevorrichtung, insbesondere Filtervorrichtung, im Verlauf der Zeit anhebt bis der Schneidkopf der Haarschneidemaschine in Reinigungsflüssigkeit eintaucht. Insbesondere ist es bevorzugt, wenn der Schneidkopf der Haarschneidemaschine während der Reinigung in Betrieb ist, d.h. sich bewegt. Beispielsweise ist eine Hin- und HerBewegung eines Scherkopfes, d.h. ein Hin- und Herscheren des Scherkopfes, vorgesehen.

Wie erwähnt, stellt die Steuervorrichtung die Menge der Reinigungsflüssigkeit, die auf die Haarschneidemaschine über die wenigstens eine Düse appliziert wird so ein, dass mehr Reinigungsflüssigkeit je Zeiteinheit appliziert wird als über die Filtervorrichtung in einem Bereich unterhalb der Filtervorrichtung in das Flüssigkeitsauffangbecken abfließen kann.

Alternativ oder ergänzend kann Reinigungsflüssigkeit in das Flüssigkeitsauffangbecken mittels einer Pumpe gepumpt werden oder pumpbar sein, so dass sich das Reinigungsflüssigkeitsniveau der Reinigungsflüssigkeit über die Höhe der Filtervorrichtung und/oder den Boden des Aufnahmefachs anhebt. Es wird also beispielsweise Reinigungsflüssigkeit in das Flüssigkeitsauffangbecken unterhalb der Filtervorrichtung hineingepumpt, sodass die Reinigungsflüssigkeit auch durch die Filtervorrichtung in Richtung der Haarschneidemaschine sich anheben kann.

Vorzugsweise ist die Filtervorrichtung ein feinporiger Schwamm. Die Porengröße kann an eine gewünschte Abfließgeschwindigkeit oder Abfließmenge der Reinigungsflüssigkeit angepasst werden.

Um ein Überlaufen des Flüssigkeitsauffangbeckens zu verhindern, ist vorzugsweise vorgesehen, einen Flüssigkeitsfüllstandsensor im Flüssigkeitsauffangbecken vorzusehen, mittels dessen sich ein maximales Reinigungsflüssigkeitsniveau einstellen lassen kann. Der Flüssigkeitsfüllstandssensor ist beispielsweise mit einer Steuervorrichtung verbunden, die das Einbringen von Reinigungsflüssigkeit in das Flüssigkeitsauffangbecken oder das Aufnahmefach steuert oder regelt. Beispielsweise kann die Menge der applizierten Reinigungsflüssigkeit, die durch die Düsen abgegeben wird, mittels der Steuervorrichtung eingestellt, gesteuert oder geregelt werden.

Vorzugsweise ist insbesondere oberhalb der Auflagevorrichtung, eine um eine Öffnung des Aufnahmefachs umlaufende Abstreifvorrichtung vorgesehen, wobei die Abstreifvorrichtung insbesondere zweistufig ist. Eine zweistufige Abstreifvorrichtung kann in der Höhe voneinander beabstandete Abstreifelemente aufweisen. Es kann beispielsweise ein etwas tieferliegendes silikonhaltiges oder schaumstoffartiges Abstreifelement vorgesehen sein und als zweite Stufe eine Bürste oberhalb der als erste Stufe ausgebildetes Abstreifelement. Das Abstreifelement kann umlaufend um die Aufnahmeöffnung des Aufnahmefachs ausgebildet sein. Es kann sich auch um eine ringförmig ausgebildete Abstreifvorrichtung handeln. Vorzugsweise ist die Abstreifvorrichtung austauschbar. Die tieferliegende Stufe der Abstreifvorrichtung kann etwas feiner ausgestaltet sein als die höherliegende Abstreifstufe. Eine Stufe des Abstreifelements kann aus Silikon sein oder Silikon enthalten. Eine Stufe kann aus einem schwammartigen Kunststoffmaterial sein oder ein solches Material aufweisen.

Vorzugsweise ist ein Sensor vorgesehen, der eine Bewegung eines Schneidelements der Haarschneidemaschine sensiert oder detektiert. Es kann zudem vorgesehen sein, den Reinigungsprozess erst dann zu starten, wenn das Schneidelement sich bewegt, d.h. die Haarschneidemaschine eingeschaltet ist. Es kann auch vorgesehen sein, dass die Reinigungsvorrichtung einen Warnhinweis abgibt, der darauf hinweist, dass die Haarschneidemaschine während der Reinigung eingeschaltet werden soll.

In einer Ausführungsform ist die wenigstens eine Öffnung im Boden des Aufnahmefachs bezüglich der Größe der Öffnung, insbesondere gesteuert oder geregelt, einstellbar. Beispielsweise kann ein linear bewegbarer Verschluss oder Shutter vorgesehen sein, mittels dessen die Öffnung oder die Öffnungen wenigstens teilweise verdeckt werden können, um die Durchflussmenge an Reinigungsflüssigkeit einzustellen, zu steuern oder zu regeln.

In einer Ausführungsform ist die Filtervorrichtung und wenigstens ein Teil des Flüssigkeitsauffangbeckens als Schublade ausgebildet und aus der Reinigungsvorrichtung herausziehbar und einsteckbar. Zudem ist die Filtervorrichtung vorzugsweise austauschbar. Durch Vorsehen der Schublade ist eine einfache Reinigung der Reinigungsvorrichtung bzw. wird von wesentlichen Teilen der Reinigungsvorrichtung möglich.

In einer Ausführungsform ist die Schublade mit einem Push-Lock-Verschluss versehen. Hierdurch rastet die Schublade ein und kann über ein erneutes hineindrücken der Schublade wieder freigegeben werden. Hierdurch ist eine gesicherte und genaue Positionierung der Schublade in der Reinigungsvorrichtung möglich.

Alternativ kann auch ein verschließbares Schloss oder ein Bajonettverschluss für die Schublade zum sicheren Verschließen der Schublade in der Reinigungsvorrichtung vorgesehen sein, um ein unbeabsichtigtes Herausziehen oder Herausfallen der Schublade zu verhindern.

Die Aufgabe wird ferner gelöst durch ein Verfahren zum Reinigen einer Haarschneidemaschine, insbesondere unter Verwendung einer Reinigungsvorrichtung wie vorstehend beschrieben, das dadurch weitergebildet ist, dass nach einem Einbringen der Haarschneidemaschine in ein Aufnahmefach der Reinigungsvorrichtung ein Reinigungsvorgang, insbesondere automatisch, initiiert wird, wobei derart viel Reinigungsflüssigkeit in Richtung der Haarschneidemaschine gefördert wird, dass das Reinigungsflüssigkeitsniveau der Reinigungsflüssigkeit auf ein Reinigungsflüssigkeitsniveau gehoben wird, so dass ein Schneidkopf der Haarschneidemaschine in die Reinigungsflüssigkeit eintaucht.

Hierbei kann vorgesehen sein, dass bei Beginn der Reinigungsvorrichtung zunächst der Schneidkopf noch nicht in die Reinigungsflüssigkeit eingetaucht ist, sondern zunächst mit wenigstens einer Düse der Schneidkopf der Haarschneidemaschine mit Reinigungsflüssigkeit appliziert wird. Beispielsweise sind zwei Düsen vorgesehen, wobei eine von vorne und eine von hinten Reinigungsflüssigkeit auf den Schneidkopf der Haarschneidemaschine appliziert, beispielsweise den Schneidkopf der Haarschneidemaschine besprüht oder bespritzt. Erst im Verlauf der Reinigungsvorrichtung taucht dann die Haarschneidemaschine bzw. der Schneidkopf der Haarschneidemaschine in die Reinigungsflüssigkeit ein.

In einer Ausführungsform wird mittels wenigstens einer Düse Reinigungsflüssigkeit auf die Haarschneidemaschine, insbesondere einem Schneidkopf der Haarschneidemaschine appliziert, insbesondere gesprüht oder gespritzt.

In einer Ausführungsform wird mehr Reinigungsflüssigkeit durch die wenigstens eine Düse appliziert, als Reinigungsflüssigkeit durch eine unterhalb der Haarschneidemaschine angeordnete Flüssigkeitsrückhaltevorrichtung, insbesondere Filtervorrichtung und/oder insbesondere ein mit wenigstens einer Durchlassöffnung versehener Boden des Aufnahmefachs, insbesondere nach unten, abläuft.

Besonders bevorzugt ist es, wenn eine optische Anzeige den Fortschritt der Reinigung anzeigt. So kann beispielsweise ein umlaufender Ring am Rand der Reinigungsvorrichtung vorgesehen sein, der verschiedenfarbiges LED-Licht erzeugt. Beim Start des Reinigungsverfahrens kann rotes Licht vorgesehen sein, das dann bei Beendigung des Reinigungsverfahrens sich in grün ändert. Im Verlauf der Reinigung können weitere Farben zu sehen sein, wie beispielsweise orange, gelb etc.

Vorzugsweise sinkt das Reinigungsflüssigkeitsniveau nach Abschluss des Reinigungsverfahrens, insbesondere in einem Flüssigkeitsauffangbecken ab, sodass die Reinigungsflüssigkeit ein Reinigungsflüssigkeitsniveau aufweist, das vorzugsweise unterhalb der Filtervorrichtung liegt. In diesem Fall kann ein neuer Reinigungsvorgang mit einem gleich guten Ergebnis wie vorher erzielt werden.

In einer Ausführungsform wird beim Herausziehen der Haarschneidemaschine aus der Reinigungsvorrichtung der Schneidkopf mechanisch entlang einer Abstreifvorrichtung geführt oder zwangsgeführt, sodass Reinigungsflüssigkeit und Fremdkörper von der Haarschneidemaschine abgestreift werden.

Es ist bevorzugt, wenn nach Abschluss des Reinigungsverfahrens eine akustische Ansage vorgesehen ist, beispielsweise eine Sprachnachricht wie "Reinigung abgeschlossen".

Die Reinigungsvorrichtung ermöglicht dem Anwender, insbesondere dem Friseur, automatisch eine genutzte Haarschneidemaschine reinigen zu lassen, zu desinfizieren und zu schmieren, bevor die Haarschneidemaschine beim nächsten Kunden benutzt wird. So kann eine ungewollte Übertragung von beispielsweise Bakterien, Pilzen, Keimen etc. verhindert werden.

Es kann auch vorgesehen sein, dass der Anwender selbst einen An- und Ausschalter betätigt, um den Reinigungsvorgang zu starten und zu beenden.

Bevorzugt ist eine Steuervorrichtung vorgesehen, mittels der nach einem Beginn der Reinigung automatisch nach einer vorgegebenen Zeit oder einem vorgegebenen Ergebnis der Reinigung diese beendet wird. Vorzugsweise weist die Reinigungsvorrichtung mehrere Aufnahmefächer für mehrere Haarschneidemaschinen auf, sodass gleichzeitig mehrere Haarschneidemaschinen in einer Reinigungsvorrichtung gereinigt und desinfiziert werden können.

Für jedes Aufnahmefach kann eine Flüssigkeitsrückhaltevorrichtung, insbesondere eine Filtervorrichtung und/oder wenigstens eine Durchlassöffnung im Boden des jeweiligen Aufnahmefachs vorgesehen sein. Die Filtervorrichtung kann auch unterhalb des Aufnahmefachs angeordnet sein. Zudem kann auch eine Filtervorrichtung für mehrere Aufnahmefächer vorgesehen sein.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Im Rahmen der Erfindung sind Merkmale, die mit "insbesondere" oder "vorzugsweise" gekennzeichnet sind, als fakultative Merkmale zu verstehen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: zeigt schematisch eine Schnittdarstellung einer erfindungsgemäßen Reinigungsvorrichtung einer ersten Ausführungsform,
- Fig. 2: zeigt schematisch eine weitere erfindungsgemäße Reinigungsvorrichtung in einer zweiten Ausführungsform, und
- Fig. 3: zeigt schematisch in einer Schnittdarstellung einen Ausschnitt aus einer erfindungsgemäßen Reinigungsvorrichtung.

In den Zeichnungen sind jeweils gleiche oder gleichartige Elemente und/oder Teile mit denselben Bezugsziffern versehen, sodass von einer erneuten Vorstellung jeweils abgesehen wird.

Fig. 1 zeigt schematisch eine Schnittdarstellung durch eine erfindungsgemäße Ausführungsform einer Reinigungsvorrichtung 10. Die Reinigungsvorrichtung 10 weist ein äußeres Gehäuse 12 auf, in das ein inneres Gehäuse eingebracht sein kann, in diesem Fall in Form eines Flüssigkeitsauffangbeckens 13. Die Reinigungsvorrichtung 10 umfasst einen oberen Teil 40, in dem die wesentlichen Reinigungsschritte ausgeführt werden und einen unteren Teil 41, in der ein Reinigungsflüssigkeitsbehälter 42 in ein Aufnahmefach eingebracht werden kann und zudem ein Auffangbehälter 43 für gebrauchte Reinigungsflüssigkeit vorgesehen ist.

Im oberen Teil 40 ist ein Aufnahmefach 14 vorgesehen, das in diesem Fall durch einen Deckelteil des Gehäuses 12 führt und in das eine Haarschneidemaschine 11 mit dem Schneidkopf 22 voran, also nach unten, eingesteckt werden kann. Im oberen Teil des Aufnahmefachs 14 ist eine Abstreifvorrichtung 25 vorgesehen, die von oben nach unten zweistufig ausgestaltet ist. In diesem Fall sind im unteren Teil eine bürstenartige Struktur gezeigt, die ringförmig ausgestaltet ist und im oberen Teil eine Art Silikonring oder Schaumstoff.

Zudem ist im oberen Teil 40 der Reinigungsvorrichtung 10 ein Flüssigkeitsauffangbecken 13 vorgesehen, das im unteren Bereich eine Schublade 26 aufweist. In die Schublade 26 ist ein Aufnahmefach für eine Filtervorrichtung 18 vorgesehen. Es ist ein Griff 44 angedeutet, mittels dessen die Schublade herausgezogen oder hineingeschoben werden kann. Hierzu ist eine Zieh- und Schieberichtung 27 gezeigt. Die Schublade kann mit einem Push-Lock-Verschluss in der Reinigungsvorrichtung gesichert gehalten werden. Hierzu wird die Schublade in die Reinigungsvorrichtung gedrückt bis der Verschluss greift oder zuschnappt und die Schublade in der Reinigungsvorrichtung verriegelt. Um die Schublade wieder herauszuziehen muss diese zunächst etwas in die Reinigungsvorrichtung hineingedrückt werden, damit diese wieder freigegeben wird.

Im Betrieb wird eine Haarschneidemaschine 11 auf eine Auflagevorrichtung 15 aufgebracht, mittels dessen eine genaue Positionierung des Schneidkopfs 22 der Haarschneidemaschine 11 in der Reinigungsvorrichtung ermöglicht ist und vorzugsweise auch ein Initiieren des Reinigungsvorgangs. Mittels eines Sensors 30 wird detektiert, ob der Scherkopf in Bewegung ist, d.h. die Haarschneidemaschine 11 angeschaltet ist. Es kann vorgesehen sein, dass der Reinigungsprozess nur startet, wenn die Haarschneidemaschine 11 angeschaltet ist oder alternativ kann ein Warnhinweis abgegeben werden, falls die Haarschneidemaschine nicht eingeschaltet ist.

Nach Einbringen der Haarschneidemaschine 11 in das Aufnahmefach 14 kann in einer vorgebbaren Zeit, beispielsweise fünf Sekunden, der Reinigungsprozess beginnen. Hierzu pumpt eine Pumpe 33 Reinigungsflüssigkeit 17 aus dem Reinigungsflüssigkeitsbehälter 42 über Leitungen zu einer Düse 16, mittels der Reinigungsflüssigkeit auf den Scherkopf bzw. den Schneidkopf 22 der Haarschneidemaschine 11 aufgebracht wird. Bei der ersten Inbetriebnahme wird zunächst ausschließlich Reinigungsflüssigkeit aus dem Reinigungsflüssigkeitsbehälter 42 gepumpt. Wenn es sich um eine spätere Reinigung handelt wird Reinigungsflüssigkeit aus dem Flüssigkeitsauffangbecken 13 gepumpt und über die Düse 16 auf den Schneidkopf 22 der Haarschneidemaschine appliziert. Beispielsweise wird Reinigungsflüssigkeit 17 auf den Schneidkopf 22 gespritzt.

Daraufhin gelangt die Reinigungsflüssigkeit 17 auf die Oberseite der Filtervorrichtung 18. Die Filtervorrichtung 18 dient dazu, die Reinigungsflüssigkeit 17 nach unten in den unteren Bereich des Flüssigkeitsauffangbeckens 13 gebremst oder verlangsamt durchzulassen, wobei eine Steuervorrichtung vorgesehen ist, die die Menge an Reinigungsflüssigkeit pro Zeiteinheit, die mit der Düse appliziert wird, größer ist als die Menge an Reinigungsflüssigkeit 17 pro Zeiteinheit, die durch die Filtervorrichtung 18 hindurchgelangt. Hierdurch steigt ein Reinigungsflüssigkeitsniveau 23 oberhalb der Filtervorrichtung 18 an, was nach einer, insbesondere vorgebbaren, Zeit dazu führt, dass der Schneidkopf 22 in Reinigungsflüssigkeit 17 eintaucht. Hierdurch wird eine sehr effiziente Reinigung ermöglicht.

Die Filtervorrichtung 18 dient auch zum Reinigen der durch die Filtervorrichtung nach unten gelangenden Reinigungsflüssigkeit, damit diese in den Reinigungskreislauf zurückgeführt werden kann.

Nach einer vorgebbaren Anzahl an Reinigungszyklen oder auf Basis eines Messergebnisses einer Verunreinigung der Reinigungsflüssigkeit kann diese aus dem Flüssigkeitsauffangbecken 13 ausgelassen werden. Hierzu kann ein Auffangbehälter 43 vorgesehen sein. Der Auffangbehälter ist herausnehmbar, so dass verdreckte Reinigungsflüssigkeit gut entsorgt werden kann.

Alternativ oder ergänzend kann die abgeführte Reinigungsflüssigkeit auch gesondert gereinigt werden. Hierzu kann die in den unteren Bereich des Flüssigkeitsauffangbeckens 13 gelangte Reinigungsflüssigkeit 17 über eine Leitung, die auf der rechten Seite der Fig. 1 dargestellt ist, durch einen Filter 37 gelangen und in ein Auffangbehälter 43. Von dort kann über eine Pumpe 38 die gefilterte Reinigungsflüssigkeit 17 in den unteren Bereich des Flüssigkeitsauffangbeckens 13 gepumpt werden oder alternativ oder ergänzend, was in Fig. 1 nicht dargestellt ist, zu der Düse 16 gelangen. Es können auch alle diese Varianten realisiert werden, wenn entsprechende Ventile verwendet werden. Auf diese Weise kann sehr materialsparend dafür gesorgt werden, dass Haarschneidemaschinen 11 effizient gereinigt werden. Der Filter 37 kann auch beispielsweise durch Herausziehen des Filters über eine Schublade, die in Fig. 1 nicht dargestellt ist, ausgetauscht werden oder gereinigt werden.

Fig. 2 zeigt schematisch eine erfindungsgemäße Reinigungsvorrichtung 10 in einer weiteren Ausführungsform. Die Haarschneidemaschine 11 wird auch hier in ein Aufnahmefach 14 eingebracht und in Kontakt mit einer Auflagevorrichtung 15 gebracht. Es ist eine Schaltvorrichtung 20 schematisch angedeutet, die über die gestrichelten Linien elektrisch mit einer schematisch dargestellten Steuervorrichtung 21 in Verbindung steht. Die Steuervorrichtung 21 ist mit einer Pumpe 33 elektrisch verbunden und steuert die Pumpe 33.

Die Pumpe 33 fördert eine in dem Flüssigkeitsauffangbecken 13 befindliche Reinigungsflüssigkeit 17 zu den Düsen 16. Die Düsen 16 applizieren Reinigungsflüssigkeit 17 auf die Haarschneidemaschine 11 und insbesondere den Schneidkopf 22. Die auf den Schneidekopf 22 applizierte Reinigungsflüssigkeit fällt nach unten auf die Filtervorrichtung 18. Die Filtervorrichtung kann als Schwamm ausgebildet sein und ist nach oben und nach unten durchlässig für die Reinigungsflüssigkeit.

Zumindest ein Teil des Flüssigkeitsauffangbeckens 13 ist als Schublade 26 ausgebildet und kann in Richtung 27, nämlich in Zieh- und Schieberichtung, aus der Vorrichtung herausgezogen oder in die Vorrichtung hineingeschoben werden.

Es ist zudem ein Flüssigkeitsfüllstandsensor 24 gezeigt, mittels dessen der Flüssigkeitsfüllstand bestimmt werden kann und anhand des Flüssigkeitsfüllstands kann die Menge an Reinigungsflüssigkeit, die über die Leitungen 34 bzw. Schläuche 34 gepumpt werden, gesteuert werden. Hierdurch kann erzielt werden, dass nach einer gewissen Zeit ein Reinigungsflüssigkeitsniveau erreicht wird, das oberhalb von der Filtervorrichtung 18 bis zum Schneidkopf 22 reicht, so dass der Schneidkopf 22 in die Reinigungsflüssigkeit eintaucht.

Sehr schematisch dargestellt ist eine Abstreifvorrichtung 25, die austauschbar ausgestaltet sein kann und beispielsweise in Form eines Rings ausgebildet ist.

Im Betrieb kann zunächst Reinigungsflüssigkeit in das Flüssigkeitsauffangbecken gepumpt werden. Die Reinigungsflüssigkeitsmenge kann für mehrere Zyklen zur Reinigung von Haarschneidemaschinen 11 verwendet werden. Etwaige Fremdstoffe wie Haare oder Hautpartikel können über die Filtervorrichtung 18 ausgefiltert werden. Sofern der Filter mit einer entsprechend ausreichenden Menge an Verunreinigungen vollgesetzt ist, kann der Filter ausgetauscht oder gereinigt werden.

Die Schublade 26 kann mit Dichtungen gegenüber dem Rest des inneren Gehäuses bzw. des Flüssigkeitsauffangbeckens 13 abgedichtet sein.

Der Reinigungsvorgang kann über eine optische Anzeige 31, die in diesem Fall ringförmig ausgebildet ist, angezeigt werden. Es kann auch über Lautsprecher 35 eine optische Ansage erfolgen, wie beispielsweise "Reinigungszyklus beginnt" und "Reinigungszyklus beendet".

Es kann zudem vorgesehen sein, dass die Reinigungsvorrichtung 10 eine Aufladestation 36 für Haarschneidemaschinen 11 oder andere elektronische Geräte aufweist. Hierzu können USB-Anschlüsse, USBC-Anschlüsse, Lightning-Anschlüsse etc. vorgesehen sein oder eine induktive Ansteuerung ermöglicht sein. Außerdem können Haltevorrichtungen vorgesehen sein, um die Reinigungsvorrichtung 10 beispielsweise an einer Wand zu befestigen.

Die Haarschneidemaschine 11 liegt in der Reinigungsvorrichtung 10 auf der Auflagevorrichtung 15 auf und an einem Rand des Aufnahmefachs 14. Der Beginn der Reinigungsphase kann, wie erwähnt, etwas später beginnen, nachdem ein Kontaktschalter durch die Haarschneidemaschine 11 berührt wurde oder ein Schalter von der Bedienperson betätigt wurde.

Der Beginn der Reinigung kann dann durch einen Farbring 31 angezeigt werden. Der Farbring kann in verschiedenen Helligkeitsstufen oder Farbstufen den Reinigungsfortschritt anzeigen.

Unter einem Schneidkopf werden im Rahmen der Erfindung auch ein Klingenbereich der Haarschneidemaschine oder ein Trimmbereich der Haarschneidemaschine verstanden. Eine Haarschneidemaschine kann eine Trimmmaschine oder ein Rasierer sein.

Die aus den Düsen 16 austretende Flüssigkeitsmenge kann höher sein als die Durchlassmenge der Filtervorrichtung 18, die als Filterschwamm ausgebildet sein kann, um ein Ansteigen der Flüssigkeitsmenge oberhalb der Filtervorrichtung 18 sicherzustellen, so dass der Schneidkopf 22 der Haarschneidemaschine 11 vollständig in der Flüssigkeit eintauchen kann. Hierdurch wird das Reinigungsergebnis verbessert.

Die Haarschneidemaschine 11 wird während des Reinigungsvorgangs vorzugsweise eingeschaltet, damit die Klingen sich in der Flüssigkeit bewegen und reinigen können. Hierzu kann eine vorgebbare Reinigungszeit vorgegeben sein, beispielsweise 30 Sekunden, 40 Sekunden, 50 Sekunden oder 60 Sekunden.

Nach einer Erstreinigung und nachdem der Schneidkopf 22 in die Flüssigkeit eingetaucht ist, kann zunächst die Flüssigkeit wieder nach unten absacken, so dass der Schneidkopf wieder frei von Flüssigkeit ist, d.h. aus der Reinigungsflüssigkeit auftaucht. In diesem Fall kann über wenigstens eine Düse eine kurze Applikation stattfinden, d.h. ein Besprühen des Schneidkopfes 22, um letzte Partikel, wie Haare, von den Schneidkopf 22 zu entfernen.

Die Abstreifvorrichtung 25 kann als auswechselbarer Silikon-Abstreif-Reinigungsring ausgebildet sein. Hierdurch werden restliche Haare und Flüssigkeit, die noch an der Haarschneidemaschine anhaften, abgestreift.

Es kann auch vorgesehen sein, dass in dem Moment, in dem die Haarschneidemaschine aus dem Aufnahmefach 14 entnommen wird, eine Sprachansage vorgesehen ist mit der ausgesagt wird, dass die Reinigung und Desinfizierung abgeschlossen ist. Es kann auch ein bestimmtes vorgebbares Farbsignal bei dem Farbring 31 vorgesehen sein, um den Abschluss des Reinigungsvorgangs anzuzeigen.

Fig. 3 zeigt schematisch in einer Schnittdarstellung einen Teil einer weiteren Ausführungsform einer erfindungsgemäßen Reinigungsvorrichtung. Die Haarschneidemaschine 11 liegt in diesem Ausführungsbeispiel auf der Auflagevorrichtung 15. In der Darstellung der Fig. 3 ist die Auflagevorrichtung 15 vor der Haarschneidemaschine 11 angeordnet. Die Haarschneidemaschine 11 liegt mit dessen schräger Gleitfläche auf der Auflagevorrichtung 15.

Das Aufnahmefach 14, in das die Haarschneidemaschine 11 eingebracht werden kann, weist einen Boden 50 mit einer Öffnung 51 auf, durch die nur langsam die durch Düsen in das Aufnahmefach 14 eingebrachte Reinigungsflüssigkeit ablaufen kann. Um die Menge der ablaufenden Flüssigkeit pro Zeiteinheit einstellen zu können oder zu steuern oder regeln, ist ein Verschluss 52 vorgesehen, der linear verschiebbar am Boden 50 ausgestaltet ist. Der Verschluss 52 kann vorzugsweise gesteuert oder geregelt bewegt oder eingestellt werden, um ein gewünschtes Verhältnis der Menge der in das Aufnahmefach 14 eingebrachten Reinigungsflüssigkeit zu der aus dem Aufnahmefach 14 abfließenden Reinigungsflüssigkeit einstellen zu können.

Unterhalb des Aufnahmefachs 14 ist eine Filtervorrichtung 18 vorgesehen, durch die die in das Flüssigkeitsauffangbecken 13 aufgefangene Reinigungsflüssigkeit in Richtung Boden 19 des Flüssigkeitsauffangbeckens 13 hindurchsickern bzw. fließen kann. Die Filtervorrichtung 18 kann hierbei auch so ausgestaltet sein, dass die Menge der hindurchtretenden Reinigungsflüssigkeit begrenzt ist. Es kann auch vorgesehen sein, dass die Öffnung 51 die Begrenzung der abfließenden Menge im Wesentlichen hervorruft und die Filtervorrichtung 18 relativ frei Reinigungsflüssigkeit durchfließen lässt.

Alle genannten Merkmale, auch die den Zeichnungen allein zu entnehmenden sowie auch einzelne Merkmale, die in Kombination mit anderen Merkmalen offenbart sind, werden allein und in Kombination als erfindungswesentlich angesehen. Erfindungsgemäße Ausführungsformen können durch einzelne Merkmale oder eine Kombination mehrerer Merkmale erfüllt sein.

### Bezugszeichenliste

- 10: Reinigungsvorrichtung
- 11: Haarschneidemaschine
- 12: Gehäuse
- 13: Flüssigkeitsauffangbecken
- 14: Aufnahmefach
- 15: Auflagevorrichtung
- 16: Düse
- 17: Reinigungsflüssigkeit
- 18: Filtervorrichtung
- 19: Boden
- 20: Schaltvorrichtung
- 21: Steuervorrichtung
- 22: Schneidkopf
- 23: Reinigungsflüssigkeitsniveau
- 24: Flüssigkeitsfüllstandsensor
- 25: Abstreifvorrichtung
- 26: Schublade
- 27: Zieh- und Schieberichtung
- 30: Bewegungssensor
- 31: optische Anzeige
- 32: Griff
- 33: Pumpe
- 34: Schlauch
- 35: Lautsprecher
- 36: Aufladestation
- 37: Filter
- 38: Pumpe
- 40: oberer Teil
- 41: unterer Teil
- 42: Reinigungsflüssigkeitsbehälter
- 43: Auffangbehälter
- 44: Griff
- 50: Boden
- 51: Öffnung
- 52: Verschluss

## Patentansprüche

1. Reinigungsvorrichtung (10) für Haarschneidemaschinen (11) umfassend ein Gehäuse (12) und ein Aufnahmefach (14), in das die Haarschneidemaschine (11) einbringbar ist, wobei in dem Aufnahmefach (14) eine Auflagevorrichtung (15) vorgesehen ist, die ausgebildet ist, eine in das Aufnahmefach (14) eingebrachte Haarschneidemaschine (11) zu halten und die Einbringtiefe der Haarschneidemaschine (11) zu begrenzen, wobei wenigstens eine Düse (16) vorgesehen ist, die ausgebildet ist, eine Reinigungsflüssigkeit (17) auf eine in das Aufnahmefach (14) eingebrachte Haarschneidemaschine (11) zu applizieren, insbesondere zu sprühen oder zu spritzen, wobei ein Flüssigkeitsauffangbecken (13) vorgesehen ist, das ausgebildet ist, Reinigungsflüssigkeiten (17) nach dem Applizieren aus der wenigstens einen Düse (16) aufzufangen, wobei zudem eine Flüssigkeitsrückhaltevorrichtung (18, 50, 51, 52) vorgesehen ist, die zwischen der Düse (16) und einem Boden (19) des Flüssigkeitsauffangbecken (13) angeordnet ist und ausgebildet ist, ein Abfließen der Reinigungsflüssigkeit (17) einzuschränken oder zu verlangsamen.

2. Reinigungsvorrichtung (10) nach Anspruch 1, **dadurch gekennzeichnet, dass** die Flüssigkeitsrückhaltevorrichtung (18, 50, 51, 52) eine Filtervorrichtung (18) umfasst und/oder ein mit wenigstens einer Durchlassöffnung (51) versehener Boden (50) des Aufnahmefachs (14) umfasst.

3. Reinigungsvorrichtung (10) nach Anspruch 1 oder 2, **dadurch gekennzeichnet, dass** die Auflagevorrichtung (15) eine Schaltvorrichtung (20) umfasst, mittels der eine Reinigung der eingebrachten Haarschneidemaschine (11) gestartet wird.

4. Reinigungsvorrichtung (10) nach Anspruch 1 bis 3, **dadurch gekennzeichnet, dass** eine Steuervorrichtung (21) vorgesehen ist, die das Reinigungsflüssigkeitsniveau (23) in dem Flüssigkeitsauffangbecken (13) über die Filtervorrichtung (18) und/oder den Boden (50) des Aufnahmefachs (14) anhebt, sodass der Schneidkopf (22) der Haarschneidemaschine (11) im Verlauf der Reinigung von Reinigungsflüssigkeit (17) umspült ist oder wird, wobei insbesondere die Steuervorrichtung (21) die Menge der Reinigungsflüssigkeit (17), die auf die Haarschneidemaschine (11) über die wenigstens eine Düse (16) appliziert wird, so einstellt, dass mehr Reinigungsflüssigkeit (17) je Zeiteinheit appliziert wird als über die Filtervorrichtung (18) in einen Bereich unterhalb der Filtervorrichtung (18) in das Flüssigkeitsauffangbecken (13) abfließen kann oder über die wenigstens eine Durchlassöffnung (51) des Bodens (50) des Aufnahmefachs (14) abfließen kann.

5. Reinigungsvorrichtung (10) nach Anspruch 3 4, **dadurch gekennzeichnet, dass** Reinigungsflüssigkeit (17) in das Flüssigkeitsauffangbecken (13) mittels einer Pumpe gepumpt wird oder pumpbar ist, sodass sich das Reinigungsflüssigkeitsniveau (23) der Reinigungsflüssigkeit (17) über die Höhe der Filtervorrichtung (18) und/oder den Boden (50) des Aufnahmefachs (14) anhebt.

6. Reinigungsvorrichtung (10) nach einem der Ansprüche 1 bis 5, **dadurch gekennzeichnet, dass** die Filtervorrichtung (18) ein feinporiger Schwamm ist, wobei insbesondere ein Flüssigkeitsfüllstandsensor (24) im Flüssigkeitsauffangbecken (13) vorgesehen ist.

7. Reinigungsvorrichtung (10) nach einem der Ansprüche 1 bis 6, **dadurch gekennzeichnet, dass**, insbesondere oberhalb der Auflagevorrichtung (15), eine um eine Öffnung des Aufnahmefachs (14) umlaufende Abstreifvorrichtung (25) vorgesehen ist, wobei die Abstreifvorrichtung (25) insbesondere zweistufig ist.

8. Reinigungsvorrichtung (10) nach einem der Ansprüche 1 bis 7, **dadurch gekennzeichnet, dass** ein Sensor (30) vorgesehen ist, der eine Bewegung eines Schneidelements (22) der Haarschneidemaschine (11) sensiert oder detektiert.

9. Reinigungsvorrichtung (10) nach einem der Ansprüche 1 bis 8, **dadurch gekennzeichnet, dass** die Filtervorrichtung (18) und wenigstens ein Teil des Flüssigkeitsauffangbeckens (13) als Schublade (26) ausgebildet ist und aus der Reinigungsvorrichtung (10) herausziehbar und einsteckbar ist.

10. Verfahren zum Reinigen einer Haarschneidemaschine (11), insbesondere unter Verwendung einer Reinigungsvorrichtung (10) nach einem der Ansprüche 1 bis 9, **dadurch gekennzeichnet, dass** nach einem Einbringen der Haarschneidemaschine (11) in ein Aufnahmefach (14) der Reinigungsvorrichtung (10) ein Reinigungsvorgang, insbesondere automatisch, initiiert wird, wobei derart viel Reinigungsflüssigkeit (17) in Richtung der Haarschneidemaschine (11) gefördert wird, dass das Reinigungsflüssigkeitsniveau (23) der Reinigungsflüssigkeit (17) auf ein Reinigungsflüssigkeitsniveau (23) gehoben wird, so dass ein Schneidkopf (22) der Haarschneidemaschine (11) in die Reinigungsflüssigkeit (17) eintaucht.

11. Verfahren nach Anspruch 10, **dadurch gekennzeichnet, dass** mittels wenigstens einer Düse (16) Reinigungsflüssigkeit (17) auf die Haarschneidemaschine (11), insbesondere einen Schneidkopf (22) der Haarschneidemaschine (11) appliziert, insbesondere gesprüht oder gespritzt, wird.

12. Verfahren nach Anspruch 11, **dadurch gekennzeichnet, dass** mehr Reinigungsflüssigkeit (17) durch die wenigstens eine Düse (17) appliziert wird als Reinigungsflüssigkeit (17) durch eine unterhalb der Haarschneidemaschine (11) angeordnete Flüssigkeitsrückhaltevorrichtung (18, 50, 51, 52), insbesondere Filtervorrichtung (18) und/oder ein mit wenigstens einer Durchlassöffnung (51) versehener Boden (50) des Aufnahmefachs (14), insbesondere nach unten, abläuft.

13. Verfahren nach einem der Ansprüche 10 bis 12, **dadurch gekennzeichnet, dass** eine optische Anzeige (31) den Fortschritt der Reinigung anzeigt.

14. Verfahren nach einem der Ansprüche 10 bis 13, **dadurch gekennzeichnet, dass** nach Abschluss des Reinigungsverfahrens das Reinigungsflüssigkeitsniveau (23) absinkt.

15. Verfahren nach einem der Ansprüche 10 bis 14, **dadurch gekennzeichnet, dass** beim Herausziehen der Haarschneidemaschine (11) aus der Reinigungsvorrichtung (10) der Schneidkopf (22) mechanisch entlang einer Abstreifvorrichtung (25) geführt oder zwangsgeführt wird, sodass Reinigungsflüssigkeit (17) und Fremdkörper abgestreift werden, wobei insbesondere nach Abschluss des Reinigungsverfahrens eine akustische Ansage vorgesehen ist.
